# EUROPÄISCHE PATENTANMELDUNG

(11) **EP 1 922 959 A1**
(43) Veröffentlichungstag der Anmeldung: **21.05.2008**
(21) Anmeldenummer: 07119089.6
(22) Anmeldetag: 23.10.2007
(51) Int. Cl.: A47F 5/08

(54) **Produkthalter**

(30) Priorität: 17.11.2006 DE 202006017549 U
(71) Anmelder: Emil Lux GmbH & Co. KG, 42929 Wermelskirchen (DE)
(72) Erfinder: Vieler, Markus, 45481 Mülheim an der Ruhr (DE)
(74) Vertreter: Selting, Günther

(57) **Zusammenfassung**

Um bei einem Produkthalter (10) mit einem Tragarm (14) für Produkte (28) und einem den Tragarm (14) überragenden Auslegerarm (16), an dessen Ende (44) eine Platte (12) als Informationsträger angeordnet ist, die Präsentation des Produkts (28) zu verbessern, weist die Platte (12) eine solche Höhenerstreckung (86) auf, dass sie bei horizontaler Frontansicht den Tragarm (14) nach unten überragt.

## Beschreibung

Die Erfindung betrifft einen Produkthalter zum Halten von Produkten. Produkte können verschiedenartige Verkaufsgegenstände, wie z. B. Werkzeuge in Heimwerkermärkten, sein. Das Produkt wird von dem Produkthalter gehalten, um es Kunden zu präsentieren.

Bekannt sind Produkthalter mit einem Tragarm für das Produkt und einem den Tragarm überragenden Auslegerarm, an dessen Ende eine Platte als Informationsträger angeordnet ist. Typischerweise trägt ein Tragarm mehrere Produkte eines Typs, z. B. Zangen einer Größe und für einen bestimmten Verwendungszweck. Der Tragarm ist meist mit einem Ende mit einem Träger, beispielsweise einer Regalwand oder einer Raumwand, verbunden, wobei das gegenüberliegende Ende von dem Träger absteht. Die Produkte sind nacheinander über das freie Ende hängend auf den Tragarm aufgeschoben. Der Auslegerarm ist ebenfalls mit einem Ende z. B. mit dem Tragarm oder mit dem Träger verbunden und verläuft zumindest abschnittsweise im wesentlichen parallel zu dem Tragarm, wobei das gegenüberliegende Ende des Auslegerarms den Tragarm und die Produkte überragt. Die Platte ist an diesem Ende des Auslegerarms angeordnet und trägt Informationen über das Produkt, wie z. B. den Preis oder die Artikelnummer. Die Platte ist von solcher Größe und derart ausgebildet, dass sie die Produkte an dem Tragarm nicht verdeckt. Details oder Eigenschaften des Produkts können durch die Produktverpackung verdeckt sein oder, wenn das Produkt weit hinten in der Nähe des Trägers an dem Tragarm hängt und von benachbarten Produkthaltern verdeckt ist, schwer erkennbar sein. Meist muss ein Betrachter ein Produkt von dem Tragarm abnehmen, um dessen Ausgestaltung oder wichtige Eigenschaften erkennen zu können.

Der Erfindung liegt die Aufgabe zugrunde, einen Produkthalter zu schaffen, der eine verbesserte Produktpräsentation ermöglicht.

Der erfindungsgemäße Produkthalter ist definiert durch die Merkmale von Anspruch 1.

Erfindungsgemäß weist die am Auslegerarm angebrachte Platte für Produktinformationen eine solche Höhenerstreckung auf, dass sie bei horizontaler Frontansicht den Tragarm nach unten überragt. Dadurch ist die Platte von ausreichender Größe, um mehr Informationen über das Produkt zu tragen als bisher. Beispielsweise bietet die Platte Platz, um neben der Artikelnummer und dem Preis Informationen über die Ausgestaltung oder über bestimmte Eigenschaften des Produkts zu tragen. Der Betrachter muss nicht notwendigerweise das Produkt selbst studieren, sondern kann sich auf die dargebotenen Informationen konzentrieren.

Die Höhenerstreckung der Platte ist vorzugsweise größer als deren Breite, d. h. die Platte hat eine in horizontaler Frontansicht vertikal aufragende langgestreckte, z. B. rechteckige, Form.

Der Produkthalter weist vorteilhafterweise einen Wandhalter zum Befestigen des Tragarms an einer Wand auf, wobei die Platte eine solche Höhenerstreckung aufweist, dass sie bei horizontaler Frontansicht den Wandhalter zumindest teilweise überdeckt. Der Wandhalter kann z. B. ein kippbarer Haken zur Befestigung an einer Lochwand sein.

Die Platte kann eine Produktabbildung und/oder ein dreidimensionales Produktmuster tragen. Um die Ausgestaltung oder bestimmte Eigenschaften des Produkts zu studieren, muss der Betrachter das Produkt nicht erst von dem Tragarm nehmen, sondern er wird durch Betrachtung der Platte mit den relevanten Informationen schneller und einfacher als bisher versorgt.

Die Platte kann eine bedruckte Folie, z. B. mit einer Produktabbildung, tragen. Die Folie ist vorzugsweise auswechselbar, so dass der Produkthalter auch bei einem Wechsel des Produkttyps schnell und einfach dem neuen Produkttyp angepasst werden kann und weiterverwendbar ist. Die auswechselbare Folie ermöglicht eine Verwendung des Produkthalters in Anpassung an die Landessprachen in verschiedenen Ländern.

Um die Sicht auf das Produkt zu erleichtern, können die Folie und/oder die Platte aus einem zumindest teilweise durchsichtigen Material bestehen. Vorzugsweise besteht die Platte aus einem vollständig durchsichtigen und die Folie aus einem teilweise durchsichtigen Material.

Vorteilhafterweise ist die Platte schwenkbar an dem Auslegerarm befestigt, um durch Schwenken der Platte die Sicht und/oder den Zugriff auf ein Produkt zu erleichtern.

Die Platte weist bei einer Ausführungsform eine Haltevorrichtung für ein auswechselbares Fähnchen auf, die vorzugsweise am unteren Ende der Platte angeordnet ist. Das Fähnchen kann mit separaten, von der Ausgestaltung oder den Eigenschaften des Produkts verschiedenen, Informationen, wie z. B. der Artikelnummer, des Preises und/oder des Barcodes, versehen sein. Bei einer Preisänderung oder der Änderung einer Artikelnummer braucht nicht die gesamte Folie, die Platte oder gar der Produkthalter ausgetauscht werden, sondern lediglich das Fähnchen oder ein auf das Fähnchen aufgeklebter Aufkleber. Auf das Fähnchen können die üblichen, meist undurchsichtigen, Aufkleber für Artikelnummer und/oder Preis aufgeklebt werden, ohne die Sicht auf die Platte oder durch den transparenten Teil der Platte hindurch auf das Produkt zu behindern.

Die Haltevorrichtung kann zur schwenkbaren Befestigung des Fähnchens ausgebildet sein. Vorzugsweise verlaufen die Schwenkachse des Fähnchens und die Schwenkachse der Platte parallel zueinander, so dass beim Schwenken der Platte das Fähnchen an der Platte mitschwenkt und seine bisherige, z. B. vertikale Ausrichtung beibehält. Vorzugsweise sind beide Schwenkachsen horizontal angeordnet. Die Platte kann zum erleichterten Zugriff auf das Produkt oder zum Betrachten des Produktes in Richtung auf den Betrachter und nach oben geklappt werden, wobei das Fähnchen vertikal herabhängt und den Platzbedarf der nach oben schwenkenden Platte reduziert. Die Gefahr einer möglichen Verletzung des Betrachters beim Hochklappen der Platte, z. B. durch ein fest abstehendes Fähnchen, ist verringert.

Im Folgenden werden anhand der Figuren Ausführungsbeispiele der Erfindung näher erläutert.

Es zeigen:
- Fig.1: ein erstes Ausführungsbeispiel des Produkthalters in perspektivischer Ansicht,
- Fig. 2: das erste Ausführungsbeispiel in seitlicher Ansicht aus Richtung des Pfeiles II in Fig. 1,
- Fig. 3: die perspektivische Ansicht nach Fig. 1 bei nach oben geschwenkter Platte, und
- Fig.4: ein zweites Ausführungsbeispiel des Produkthalters in perspektivischer Ansicht.

Der Produkthalter 10 des ersten Ausführungsbeispiels gemäß den Figuren 1 - 3 weist eine Platte 12, einen Tragarm 14 und einen Auslegerarm 16 auf. Die Platte 12 ist an dem Auslegerarm 16 und der Auslegerarm 16 ist an dem Tragarm 14 befestigt.

Der Tragarm 14 ist ein in vertikaler Draufsicht U-förmig ausgebildeter Metallbügel mit einem wandseitigen Ende 20 und einem dem wandseitigen Ende 20 gegenüberliegenden abstehenden Ende 22. Das wandseitige Ende 20 bildet die Schenkelenden des U-förmigen Metallbügels und das abstehende Ende 22 bildet die Basis des U-förmigen Metallbügels, d. h. das Ende, an dem die beiden Schenkel miteinander verbunden sind. Das wandseitige Ende 20 ist gegenüber einem Mittelteil 24 des Tragarms 14 um etwa 90° nach unten gebogen und liegt im montierten Zustand des Produkthalters 10, wie in Figur 2 gezeigt, an einer Wand 26 an und ist über den Wandhalter 18 fest mit der Wand 26 verbunden. Die Wand 26 ist eine Lochwand und der Wandhalter 18 ein gegenüber dem Tragarm 14 verkippbarer Haken, der in ein Loch 27 in der Lochwand eingeführt wird und durch Verkippen in Richtung des Pfeiles 29 in Figur 2 den Tragarm 14 an der Wand 26 hält.

Der Mittelteil 24 des Tragarms 14 steht etwa rechtwinklig, also horizontal, von der Wand 26 ab. Das abstehende Ende 22 ist gegenüber dem Mittelteil 24 in einem Winkel von etwa 10° nach oben in Richtung auf den Auslegerarm 16 gebogen. Auf den Tragarm 14 ist ein Produkt 28 aufgeschoben. Bei dem ersten Ausführungsbeispiel nach den Figuren 1 - 3 handelt es sich bei dem Produkt 28 um eine Zange 30, die mit Hilfe eines Drahtbügels 34 an einem Tragelement 32 befestigt ist. Bei dem zweiten Ausführungsbeispiel nach Figur 4 handelt es sich bei dem Produkt 28 um einen Bohrer 36, der in einer Verpackungshülse 38 enthalten ist, die an einem Tragelement 32 festgeklebt ist. Die Tragelemente 32 beider Ausführungsformen haben an ihrem oberen Ende eine Aussparung 40, mit der das Produkt 28 auf den Tragarm 14 aufgeschoben ist, wobei der Tragarm 14 durch die Aussparung 40 hindurchragt und das Produkt 28 trägt. Das nach oben gebogene abstehende Ende 22 des Tragarms 14 erschwert ein unbeabsichtigtes Abrutschen des Produkts 28 von dem Tragarm 14.

Oberhalb des Tragarms 14 ist der Auslegerarm 16 des Produkthalters 10 angeordnet. Der Auslegerarm 16 ist eine Metallstange, deren Durchmesser gleich dem Durchmesser des U-förmig gebogenen Metallbügels des Tragarms 14 ist. Der Auslegerarm 16 hat ein gebogenes wandseitiges Ende 42 und ein dem wandseitigen Ende 42 gegenüberliegendes T-förmiges abstehendes Ende 44. Zwischen dem wandseitigen Ende 42 und dem abstehenden Ende 44 verläuft ein gerade durchgehender Mittelteil 46 des Auslegerarms. Der Auslegerarm 16 ist mit seinem gebogenen wandseitigen Ende 42 durch eine Schweißverbindung im Bereich des dem wandseitigen Ende 20 des Tragarms 14 zugewandten Abschnitts des Tragarm-Mittelteils 24 verbunden. Der Auslegerarm 16 ist im wesentlichen parallel zu dem Tragarm-Mittelteil 24 gerichtet, wobei der Auslegerarm-Mittelteil 46 in Draufsicht mittig zwischen den beiden Schenkeln des Metallbügels des Tragarms 14 angeordnet ist. Das T-förmige abstehende Ende 44 des Auslegerarms 16 überragt, wie in Figur 2 dargestellt, das abstehende Ende 22 des Tragarms 14, d. h. dass der Abstand zwischen dem abstehenden Ende 44 des Auslegerarms 16 von der Wand 26 größer ist als der Abstand des abstehenden Endes 22 des Tragarms 14.

Das T-förmige Ende 44 weist einen zu dem Auslegerarm-Mittelteil 46 senkrecht angeordneten Querträger 48 auf, an dem die Platte 12 schwenkbar befestigt ist. Die Platte 12 ist in horizontaler Frontansicht im wesentlichen rechteckig und hat ein oberes Ende 50 und ein unteres Ende 52. An dem oberen Ende 50 sind zwei durch einen mittigen Einschnitt 54 voneinander beabstandete Klemmhülsen 56 angeordnet, die den Querträger 48 umgreifen. Der Einschnitt 54 zwischen den beiden Klemmhülsen 56 ist für den mittig von dem Querträger 48 abstehenden Auslegerarm-Mittelteil 46 vorgesehen. Jede der beiden Klemmhülsen 56 umgreift ein Ende des Querträgers 48. In der in Figur 2 gezeigten seitlichen Ansicht bildet jede Klemmhülse 56 bis auf einen Spalt 58 annähernd einen Vollkreis, wobei die Klemmhülsen 56 aus derart elastischem Material, vorzugsweise einem Kunststoff, hergestellt sind, dass sie mit dem Spalt 58 auf den Querträger 48 aufgeschoben oder von diesem abgenommen werden können, wobei durch elastisches Federn der Klemmhülsen 56 der Spalt 58 vergrößert wird, damit der Querträger 48 durch den Spalt 58 hindurchpasst.

Durch die an dem Querträger 48 des Auslegerarms 16 angreifenden Klemmhülsen 56 der Platte 12 ist eine gelenkige Verbindung zwischen der Platte 12 und dem Auslegerarm 16 geschaffen, deren Schwenkachse durch den Querträger hindurch und parallel zu diesem verläuft. Dadurch kann die Platte 12, wie in Figur 3 gezeigt, in Richtung auf den Betrachter, d. h. von der Wand 26 fort, und nach oben geschwenkt werden, um den Zugriff auf das Produkt 28 zu erleichtern.

Die Platte 12 des in den Figuren 1-3 gezeigten ersten Ausführungsbeispiels besteht aus durchsichtigem Plexiglas, auf das eine zum Teil transparente Folie 60 aufgeklebt ist. Auf die Folie 60 ist eine Produktabbildung 62 der Zange 30 in Originalgröße gedruckt. Die Produktabbildung 62 enthält Informationsfelder 64 mit Eigenschaften oder Details der Zange 30 beschreibendem Text, wobei einige der Informationsfelder 64 mit Pfeilen 66 versehen sind, die auf die betreffenden Einzelheiten der Zange 30 verweisen.

An dem unteren Ende 52 der Platte 12 ist eine Haltevorrichtung 68 zum auswechselbaren Befestigen eines Fähnchens 72 ausgebildet. Die Haltevorrichtung 68 enthält einen waagerechten, zu dem Querträger 48 parallel verlaufenden Schlitz 70. Das Fähnchen 72 hat an seinem oberen, der Platte 12 zugewandten Ende, eine Spange 74, die in dem an der Platte 12 befestigten Zustand des Fähnchens 72 in den Schlitz 70 greift und so eine gelenkige Verbindung des Fähnchens 72 an der Platte 12 schafft, deren Schwenkachse parallel zu dem Querträger 48 und parallel zu der Schwenkachse der gelenkigen Verbindung zwischen Platte 12 und Auslegerarm 16 verläuft. Dadurch ist das Fähnchen 72 derart relativ zu der Platte 12 schwenkbar, dass in dem in Figur 3 gezeigten hochgeklappten Zustand der Platte 12 das Fähnchen 72 senkrecht nach unten hängt.

Die Haltevorrichtung 68 ist an dem unteren Ende 52 der Platte 12 mittig angeordnet, d. h. der Schlitz 70 weist beidseitig gleiche Abstände zu dem jeweils seitlichen Rand der Platte 12 auf. Alternativ kann der Schlitz 70 auch zu einem der beiden seitlichen Ränder der Platte 12 hin verschoben, also nicht mittig, angeordnet sein. Ferner kann die Platte 12 eine in den Figuren nicht dargestellte Aussparung für das Fähnchen 72 aufweisen, an deren oberem Ende der Schlitz 70 ausgebildet ist, so dass das Fähnchen 72 innerhalb dieser Aussparung und somit zumindest teilweise innerhalb der äußeren Ränder der Platte 12 positioniert ist.

Das Fähnchen 72 trägt einen Aufkleber 76, auf den der Preis, ein Barcode und die Artikelnummer des Produkts 28 aufgedruckt sind.

Das zweite Ausführungsbeispiel des Produkthalters 10 gemäß Figur 4 unterscheidet sich von dem ersten Ausführungsbeispiel durch die Platte 12. Der Tragarm 14, der Auslegerarm 16 und der Wandhalter 18 sind identisch ausgebildet.

Die in Figur 4 gezeigte Platte 12 des zweiten Ausführungsbeispiels, die ebenfalls aus durchsichtigem Plexiglas hergestellt ist, trägt mehrere einzelne Informationsaufkleber 78 und ein dreidimensionales Produktmuster 80. Das Produktmuster 80 besteht aus einem auf die Platte 12 aufgeklebten Holzklotz 82, in den ein Bohrer 36, der dem Bohrer 36 des Produkts 28 entspricht, hineingebohrt ist. Der Holzklotz veranschaulicht das Anwendungsgebiet für den Bohrer 36. Auf den Holzklotz 82 ist ein Informationsschild 84 aufgeklebt, das auf weitere mögliche Verwendungszwecke für den Bohrer 36 hinweist.

Die Platte 12 der zweiten Ausführungsform hat keine Haltevorrichtung 68 für ein Fähnchen 72. Eine derartige Haltevorrichtung 68, wie zuvor beschrieben, kann alternativ vorgesehen sein.

Beiden Ausführungsformen ist gemeinsam, dass die vertikale Höhenerstreckung 86 der Platte 12 größer als deren Breite 88 ist. Die Höhenerstreckung 86 ist etwa doppelt so groß wie die Breite 88. Die Breite 88 der Platte 12 ist ungefähr so groß wie die Breite des Tragelements 32. Die Höhenerstreckung 86 der Platte 12 ist derart, dass die Platte 12 den Tragarm 14, dessen nach unten gebogenes wandseitiges Ende 20, den Wandhalter 18 und das Tragelement 32 vollständig überragt. Dadurch sind in horizontaler Frontansicht der Tragarm 14 inklusive dessen wandseitigem Ende 20, der Wandhalter 18, das Tragelement 32 und ein Teil der Zange 30 von der Platte 12 bedeckt, wobei das durchsichtige Plexiglas der Platte 12 und die zum Teil durchsichtige Folie 60 dennoch ein Betrachten des Produkts 28 ermöglichen.

## Patentansprüche

1. Produkthalter (10) mit einem Tragarm (14) für Produkte (28) und einem den Tragarm überragenden Auslegerarm (16), an dessen Ende (44) eine Platte (12) als Informationsträger angeordnet ist,
**dadurch gekennzeichnet, dass**
die Platte (12) eine solche Höhenerstreckung (86) aufweist, dass sie bei horizontaler Frontansicht den Tragarm (14) nach unten überragt.

2. Produkthalter (10) nach Anspruch 1, **dadurch gekennzeichnet, dass** die Höhenerstreckung (86) der Platte größer als deren Breite (88) ist.

3. Produkthalter (10) nach Anspruch 1 oder 2, **gekennzeichnet durch** einen Wandhalter (18) zum Befestigen des Tragarms (14) an einer Wand (26), wobei die Platte (12) eine solche Höhenerstreckung (86) aufweist, dass sie bei horizontaler Frontansicht den Wandhalter (18) zumindest teilweise überdeckt.

4. Produkthalter (10) nach einem der Ansprüche 1 bis 3, **dadurch gekennzeichnet, dass** die Platte (12) eine Produktabbildung (62) und/oder ein dreidimensionales Produktmuster (80) trägt.

5. Produkthalter (10) nach einem der Ansprüche 1 bis 4, **dadurch gekennzeichnet, dass** die Platte (12) eine bedruckte Folie (60) trägt.

6. Produkthalter (10) nach Anspruch 5, **dadurch gekennzeichnet, dass** die Folie (60) auswechselbar ist.

7. Produkthalter (10) nach Anspruch 5 oder 6, **dadurch gekennzeichnet, dass** die Folie (60) aus einem zumindest teilweise durchsichtigen Material besteht.

8. Produkthalter (10) nach einem der Ansprüche 1 bis 7, **dadurch gekennzeichnet, dass** die Platte (12) aus einem durchsichtigen Material besteht.

9. Produkthalter (10) nach einem der Ansprüche 1 bis 8, **dadurch gekennzeichnet, dass** die Platte (12) schwenkbar an dem Auslegerarm (16) befestigt ist.

10. Produkthalter (10) nach Anspruch 9, **dadurch gekennzeichnet, dass** die Platte (12) eine Haltevorrichtung (68) für ein auswechselbares Fähnchen (72) aufweist.

11. Produkthalter (10) nach Anspruch 10, **dadurch gekennzeichnet, dass** die Haltevorrichtung (68) am unteren Ende (52) der Platte (12) angeordnet ist.

12. Produkthalter (10) nach Anspruch 10 oder 11, **dadurch gekennzeichnet, dass** die Haltevorrichtung (68) zur schwenkbaren Befestigung des Fähnchens (72) ausgebildet ist, wobei die Schwenkachse des Fähnchens (72) parallel zu der Schwenkachse der Platte (12) verläuft.
